# FASCICULE DE BREVET EUROPEEN

(11) **EP 2 330 074 B1**
(45) Date de publication et mention de la délivrance du brevet: **17.04.2013**
(21) Numéro de dépôt: 10192335.7
(22) Date de dépôt: 24.11.2010
(51) Int. Cl.: B67D 7/42

(54) **Chemise de protection et d'identification pour pistolet distributeur de carburant liquide**
Schutz- und Identifikationsmantel für Zapfpistole
Protection and information houd for fuel nozzle

(30) Priorité: 01.12.2009 FR 0958555
(43) Date de publication de la demande: 08.06.2011
(73) Titulaire: Tokheim Holding B.V., 5531 AD Bladel (NL)
(72) Inventeur: Cloutier, Philippe, 14320 May sur Orne (FR)
(74) Mandataire: Livet, Marie-José

(56) Documents cités:
- EP-A1- 2 019 079
- FR-A1- 2 611 688
- US-A- 5 467 896

## Description

La présente invention a pour objet une chemise de protection et d'identification pour un pistolet équipant un appareil distributeur d'une installation de distribution de carburant liquide.

Un tel pistolet distributeur comporte de manière classique :
- un corps de pistolet renfermant des organes mécaniques de commande automatique de la livraison de carburant et de l'arrêt de celle-ci,
- un embout distributeur tubulaire destiné à être introduit dans le réservoir d'un véhicule automobile pour permettre son alimentation en carburant,
- une poignée destinée à être prise en main par l'utilisateur, et
- un levier de commande en règle générale monté dans une garde et dont l'activation entraîne la livraison de carburant.

Ce pistolet distributeur peut être déplacé par un utilisateur entre d'une part une position de livraison dans laquelle il est essentiellement horizontal, et d'autre part une position d'accrochage sur un appareil distributeur dans laquelle il est essentiellement vertical, l'embout distributeur s'étendant au-dessus du corps de pistolet.

Les pistolets distributeurs de carburant sont classiquement équipés de chemises de protection et d'identification constituées par des éléments en matière plastique souple ou rigide qui recouvrent le corps de pistolet pour le protéger en cas de choc violent, notamment en cas de chute.

Ces chemises de protection sont en outre en règle générale équipées d'éléments d'identification tels que des macarons ayant pour fonction d'afficher le type de carburant distribué, ou le cas échéant une publicité.

Les chemises de protection équipant les pistolets distributeurs de carburant ne sont toutefois pas dénuées d'inconvénients, en particulier du fait qu'elles ne permettent pas d'éviter que la poignée de préhension et/ou le levier de commande soient souillés par du carburant, ce qui est très gênant pour l'utilisateur, en particulier dans le cas de carburant diesel qui se distingue par un caractère très visqueux, ou encore que lors d'une livraison, du carburant soit projeté sur la main de l'utilisateur qui tient ces éléments.

En effet, à la fin de chaque livraison, il reste toujours des gouttes de carburant dans et sur l'embout du pistolet distributeur.

Or, lorsque l'utilisateur extrait cet embout du réservoir de son véhicule pour accrocher le pistolet verticalement sur l'appareil distributeur, ces gouttes tombent sur le sol et/ou s'écoulent le long de celui-ci sur la chemise de protection, et jusqu'à la poignée de préhension et le levier de commande.

Par suite, lors de la livraison suivante, les éléments de préhension saisis par l'utilisateur sont souillés par du carburant.

Un autre inconvénient des chemises de protection et d'identification actuellement proposées sur le marché est lié au fait qu'elles n'assurent aucune protection des éléments d'identification qui sont posés sur le dessus de celles-ci.

Par suite, ces éléments s'usent très rapidement et sont soumis à des risques de rupture, voire de pertes sous l'action des chocs ou de chutes du pistolet distributeur.

La présente invention a pour objet de proposer une chemise de protection et d'identification pour un pistolet distributeur de carburant liquide permettant de remédier à ces inconvénients grâce à une configuration particulière lui permettant en particulier d'évacuer les gouttelettes de carburant projetées et lui conférant une plus grande résistance aux chocs et agressions de nature à l'altérer.

Cette chemise de protection et d'identification est constituée par un élément, de préférence en matière plastique, recouvrant le corps de pistolet et se prolongeant à la base de l'embout distributeur et autour de cet embout par une collerette de protection anti projections et anti ruissellement de gouttes.

Cette chemise de protection peut avantageusement être maintenue de part et d'autre du pistolet distributeur par des vis de serrage.

La fonction première d'une telle collerette de protection consiste donc à intercepter les gouttes projetées lors d'une livraison de carburant.

Selon l'invention, la chemise de protection et d'identification est équipée à sa partie inférieure d'un ergot d'égouttage situé à la partie inférieure de la collerette de protection pour permettre d'éliminer par capillarité les gouttes de carburant interceptées par celle-ci lors d'une livraison lorsque le pistolet est en position horizontale.

Dans le cadre de cet exposé, les termes inférieur, supérieur... se réfèrent à un pistolet distributeur se trouvant dans une telle position de livraison et les termes amont et aval se réfèrent au sens de circulation du carburant dans ce pistolet distributeur.

Selon l'invention, la chemise de protection et d'identification est également équipée d'un canal de récupération des gouttes supérieur, essentiellement en forme d'arc de cercle, qui est situé directement en amont de la collerette de protection dans le sens de circulation du carburant dans le pistolet distributeur.

La fonction première d'un tel canal supérieur qui a une profondeur de quelques millimètres consiste à intercepter et collecter des gouttes de carburant projetées ou suintantes lors d'une livraison et également à collecter des gouttes de carburant projetées sur la partie supérieure de la chemise de protection et d'identification et glissant vers ce canal par gravité.

Selon l'invention, la chemise de protection et d'identification est en outre équipée d'un canal de récupération des gouttes inférieur ayant la forme d'une courbe allongée qui est situé en amont du canal de récupération des gouttes supérieur dans le sens de circulation du carburant dans le pistolet distributeur.

Un tel canal inférieur qui a lui aussi une profondeur de quelques millimètres et fait le tour de la partie inférieure de la chemise de protection et d'identification délimite, à sa partie amont, un bourrelet en forme de languette se prolongeant par un ergot d'égouttage à sa partie inférieure.

Lors d'une livraison, ce canal inférieur peut lui aussi intercepter et collecter des gouttes de carburant projetées sur la chemise de protection et d'identification.

De plus, la géométrie et l'orientation au canal supérieur et du canal inférieur sont choisies de sorte que lorsque le pistolet est ramené en position verticale d'accrochage sur l'appareil distributeur associé, après une livraison, le carburant collecté dans le canal supérieur soit transféré par gravité dans le canal inférieur, et que lors de la livraison suivant lorsque le pistolet est à nouveau en position horizontale le carburant ainsi transféré dans le canal inférieur soit évacué par capillarité vers le sol.

La présence du bourrelet en forme de languette permet plus précisément une meilleure collecte du carburant ainsi transféré et également des gouttes restant sur l'embout distributeur à la fin d'une livraison, qui s'écoulent ainsi par gravité le long de cet embout et de la partie avant de la chemise de protection et d'identification jusqu'au canal inférieur.

L'ergot d'égouttage situé à la partie inférieure du bourrelet en forme de languette permet en outre d'éliminer le carburant collecté par le principe de la « goutte d'eau » et donc d'empêcher que ce carburant puisse parvenir jusqu'à la partie préhensible du pistolet distributeur, c'est-à-dire la poignée de préhension et le levier de commande.

De plus, lorsque, lors de la livraison suivante, un utilisateur transfère le pistolet distributeur de la position d'accrochage à la position de livraison, c'est-à-dire d'une position essentiellement verticale à une position essentiellement horizontale, le carburant collecté dans le canal inférieur est évacué par capillarité vers le sol via l'ergot d'égouttage du bourrelet en forme de languette et ne peut donc pas venir souiller la poignée de préhension et le levier de commande.

Il est à noter que l'on avait déjà proposé, conformément au document FR 2 611 688 A1 d'équiper un pistolet distributeur de carburant d'une chemise de protection recouvrant le corps de pistolet et se prolongeant à la base et autour de l'embout distributeur par une collerette de protection anti projection et anti ruissellement de gouttes qui définit autour de cet embout une gouttière de récupération se prolongeant vers l'arrière par une rainure équipée à son extrémité d'un ergot d'égouttage permettant l'évacuation des gouttes de carburant interceptées.

Il existe toutefois une différence essentielle entre la chemise de protection divulguée dans ce document et la chemise de protection et d'identification qui fait l'objet de l'invention dans la mesure où selon cette publication antérieure, les gouttes sont interceptées lorsque le pistolet distributeur est en position de livraison, c'est-à-dire horizontale et certaines gouttes restent ainsi accrochées par capillarité à la chemise de protection, dans la gouttière de récupération, tandis que d'autres tombent sur le sol sans aucun contrôle.

Ensuite, lorsque le pistolet distributeur est ramené en position verticale sur son support, les gouttes restées dans la gouttière de récupération s'écoulent sur l'appareil distributeur et tombent à proximité immédiate de cet appareil.

Au contraire, selon l'invention, compte tenu de la géométrie particulière de la chemise de protection, les gouttes récupérées sont toujours évacuées lorsque le pistolet distributeur est en position horizontale, de sorte que ces gouttes tombent sur le sol à distance de l'appareil distributeur.

En effet, en mode de fonctionnement normal, les gouttes ne peuvent en aucune manière s'écouler lorsque le pistolet distributeur est en position verticale et toutes les gouttes récupérées sont en toutes circonstances canalisées sur la chemise de protection et en particulier guidées du canal de récupération des gouttes supérieur vers le canal de récupération des gouttes inférieur lors d'un transfert du pistolet distributeur en position verticale.

En conséquence, selon l'invention, la géométrie particulière de la chemise de protection et d'identification et en particulier la présence et l'orientation des canaux de récupération des gouttes supérieur et inférieur, permet une récupération plus complète des gouttes de carburant projetées sur cette chemise, à la partie médiane, à la partie supérieure et à la partie inférieure de celle-ci, ainsi qu'une maîtrise de l'évacuation vers le sol du carburant ainsi récupéré, qui s'effectue lorsque le pistolet distributeur est en position horizontale.

Selon une autre caractéristique de l'invention, la chemise de protection et d'identification se prolonge à sa partie amont par deux ailettes latérales essentiellement identiques directement contiguës à la poignée de préhension et au levier de commande de façon à protéger la main de l'utilisateur en cas de projection de carburant liquide.

Ces deux ailettes qui sont disposées systématiquement de part et d'autre de la chemise de protection et d'identification à la partie arrière de cette chemise, ont pour fonction de faire « écran » pour protéger la main de l'utilisateur tenant le pistolet distributeur lors d'une livraison en évitant que des gouttes de carburant éventuellement projetées latéralement puissent parvenir jusqu'à celle-ci.

Selon une autre caractéristique préférentielle de l'invention, la chemise de protection et d'identification est équipée à sa partie supérieure d'une surface plane sur laquelle est fixé un élément d'identification et qui est entourée d'une bordure de protection.

Un tel élément d'identification qui doit être visible de l'utilisateur, aussi bien lorsque le pistolet distributeur est en position de livraison que lorsqu'il est en position d'accrochage, est en règle générale constitué par un macaron réalisé en une matière plastique dure.

Un tel macaron peut le cas échéant être remplacé par un autocollant, ce qui présente l'avantage de permettre de limiter les risques de détérioration ou de perte de cet élément.

Selon l'invention, la bordure de protection se subdivise de préférence en un tronçon de bordure avant et un tronçon de bordure arrière constitués par des bourrelets faisant saillie par rapport à l'élément d'identification.

Par suite, ces bourrelets reçoivent et absorbent les chocs s'exerçant sur la partie supérieure du pistolet distributeur et peuvent ainsi protéger efficacement l'élément d'identification ainsi que le corps de pistolet en amortissant et en atténuant les effets de ces chocs sur les organes mécaniques de commande automatique montés à la partie interne du corps de ce pistolet.

Le tronçon de bordure arrière peut avantageusement être conformé de manière à recouvrir en partie la main d'un utilisateur lorsqu'il tient la poignée de préhension pour intercepter des gouttes de carburant projetées sur le dessus du pistolet distributeur et de la chemise de protection et d'identification et ainsi contribuer à la protection anti projection et anti ruissellement des gouttes.

Conformément à l'invention, les ailettes de protection et le tronçon de bordure arrière sont de préférence conformés de façon ergonomique pour épouser la forme de la main d'un utilisateur tenant la poignée de préhension et actionnant le levier de commande, de façon à améliorer son confort d'utilisation.

Les caractéristiques de la chemise de protection et d'identification qui fait l'objet de l'invention seront décrites plus en détail en se référant aux dessins non limitatifs annexés dans lesquels :
- la figure 1 est une vue de côté de la chemise montée sur un pistolet distributeur,
- la figure 2 est une vue de dessous en perspective d'une telle chemise,
- la figure 3 est une vue de dessus d'une telle chemise,
- la figure 4 est une vue de face d'une telle chemise, et
- la figure 5 est une vue en coupe de la bordure de protection entourant un élément d'identification.

Selon les figures 1 à 4, le pistolet distributeur 1 est équipé d'un corps de pistolet 15 recouvert par une chemise de protection et d'identification 7, d'un embout distributeur tubulaire 5 de forme légèrement courbe, d'une poignée de préhension 2 et d'un levier de commande 4 monté dans une garde 3.

La garde 3 est équipée d'un crochet 6 permettant le blocage du pistolet 1 sur un appareil distributeur.

Le corps de pistolet 15 renferme des organes mécaniques de commande automatique de la livraison de carburant et de l'arrêt de celle-ci qui ne sont pas représentés sur les figures.

Le pistolet 1 peut être déplacé par un utilisateur entre d'une part une position d'accrochage non représentée sur les figures dans laquelle il est bloqué sur un appareil distributeur grâce au crochet 6 dans une position essentiellement verticale dans laquelle l'embout distributeur 5 s'étend au-dessus du corps de pistolet 15, et d'autre part une position de livraison représentée sur la figure 1 dans laquelle il s'étend essentiellement horizontalement pour permettre l'introduction de l'embout distributeur 5 dans le réservoir d'un véhicule automobile et son alimentation en carburant.

Selon les figures 1 à 4, la chemise 7 se prolonge à la base de l'embout distributeur 5 et autour de cet embout par une collerette de protection anti projections et anti ruissellement de gouttes 8 qui est équipée à sa partie inférieure d'un ergot d'égouttage 16 représenté sur la figure 2.

Cet ergot d'égouttage 16 permet d'éliminer par capillarité les gouttes de carburant interceptées par la collerette 8 lors d'une livraison, lorsque le pistolet 1 est en position horizontale.

La chemise 7 est également équipée d'un canal de récupération des gouttes supérieur 9 et d'un canal de récupération des gouttes inférieur 10.

Le canal supérieur 9 qui est essentiellement en forme d'arc de cercle est situé directement en amont de la collerette de protection 8 et s'étend autour de la partie supérieure de la chemise 7.

Comme représenté plus précisément sur la figure 2, le canal inférieur 10 qui est situé en amont du canal supérieur 9 a la forme d'une courbe allongée s'étendant autour de la partie inférieure de la chemise 7 et délimite à sa partie amont un bourrelet 17 en forme de languette qui se prolonge par un ergot d'égouttage 11 à sa partie inférieure.

Le canal supérieur 9 qui a une profondeur de quelques millimètres a pour fonction d'intercepter et de collecter des gouttes de carburant projetées sur la chemise 7 lors d'une livraison de carburant.

Le canal inférieur 10 qui a lui aussi une profondeur de quelques millimètres permet également d'intercepter et de collecter des gouttes de carburant projetées sur la chemise 7 lors d'une livraison de carburant.

De plus, lorsque le pistolet 1 est ramené en position d'accrochage vertical par un utilisateur après une livraison, le carburant collecté dans le canal supérieur 9 ainsi que les gouttes restant sur l'embout distributeur 5 sont transférés par gravité dans le canal inférieur 10 sans pouvoir atteindre la poignée de préhension 2 et le levier de commande 4.

Par ailleurs, et selon les figures 1 et 2, la chemise 7 se prolonge symétriquement à sa partie amont par deux ailettes latérales identiques 12 directement contiguës à la poignée de préhension 2 et au levier de commande 4 de façon à protéger la main de l'utilisateur en cas de projection latérale de carburant lors d'une livraison.

Selon les figures 1, 3 et 5, la chemise 7 est équipée à sa partie supérieure d'une surface plane sur laquelle est fixé un élément d'identification circulaire 13 et qui est entouré d'une bordure de protection comportant un tronçon de bordure avant 14a plus spécialement représenté sur la figure 5 et un tronçon de bordure arrière 14b en saillie par rapport à l'élément 13.

Selon les figures 1 et 3, le tronçon de bordure arrière 14b a une forme lui permettant de recouvrir en partie la main d'un utilisateur tenant la poignée 2 pour contribuer à sa protection anti gouttes pendant une livraison.

De plus, les ailettes 12 et le tronçon de bordure arrière 14b sont dimensionnés de façon ergonomique afin d'épouser la forme de la main d'un utilisateur tenant la poignée de préhension 2 et actionnant le levier de commande 4.

### NOMENCLATURE

- 1: Pistolet
- 2: Poignée de préhension
- 3: Garde
- 4: Levier de commande
- 5: Embout distributeur
- 6: Crochet
- 7: Chemise de protection et d'identification
- 8: Collerette
- 9: Canal de récupération des gouttes supérieur
- 10: Canal de récupération des gouttes inférieur
- 11: Ergot d'égouttage
- 12: Ailettes latérales
- 13: Elément d'identification
- 14a: Tronçon avant
- 14b: Tronçon arrière
- 15: Corps de pistolet
- 16: Ergot d'égouttage
- 17: Bourrelet

## Revendications

1. Chemise de protection et d'identification (7) pour un pistolet distributeur de carburant liquide (1), ce pistolet comportant :
- un corps de pistolet (15) renfermant des organes mécaniques de commande automatique de la livraison de carburant et de l'arrêt de celle-ci,
- un embout distributeur tubulaire (5) destiné à être introduit dans le réservoir d'un véhicule automobile pour permettre son alimentation en carburant,
- une poignée (2) destinée à être prise en main par l'utilisateur, et
- un levier de commande (4) en règle générale monté dans une garde (3) et dont l'activation entraîne la livraison de carburant,
- ce pistolet distributeur (1) pouvant être déplacé par l'utilisateur entre d'une part une position de livraison dans laquelle il est essentiellement horizontal, et d'autre part une position d'accrochage sur un appareil distributeur dans laquelle il est essentiellement vertical, l'embout distributeur (5) s'étendant au-dessus du corps de pistolet (15),
cette chemise de protection et d'identification (7) étant constituée par un élément, de préférence en matière plastique, recouvrant le corps de pistolet (15) et se prolongeant à la base de l'embout distributeur (5) et autour de cet embout par une collerette de protection anti projections et anti ruissellement de gouttes (8),
**caractérisée en ce qu'**
elle est équipée :
- d'un ergot d'égouttage (16) situé à la partie inférieure de la collerette de protection (8) pour permettre d'éliminer par capillarité les gouttes de carburant interceptées par celle-ci lors d'une livraison lorsque le pistolet (I) est en position horizontale,
- d'un canal de récupération des gouttes supérieur (9), essentiellement en forme d'arc de cercle, situé directement en amont de la collerette de protection (8), dans le sens de circulation du carburant dans le pistolet distributeur (1), et
- d'un canal de récupération des gouttes inférieur (10) ayant la forme d'une courbe allongée, situé en amont du canal de récupération des gouttes supérieur (9) dans le sens de circulation du carburant dans le pistolet distributeur (1), et délimitant à sa partie amont un bourrelet (17) en forme de languette se prolongeant par un ergot d'égouttage (11) à sa partie inférieure,
- la géométrie et l'orientation du canal supérieur (9) et du canal inférieur (10) étant choisies de sorte que, lorsque le pistolet est ramené en position verticale après une livraison, le carburant collecté dans le canal supérieur (9) soit transféré par gravité dans le canal inférieur (10), et que, lors de la livraison suivante, lorsque le pistolet (1) est à nouveau en position horizontale, le carburant ainsi transféré dans le canal inférieur (10) soit évacué par capillarité vers le sol.

2. Chemise de protection et d'identification selon la revendication 1,
**caractérisée en ce qu'**
elle se prolonge à sa partie amont par deux ailettes latérales (12) directement contiguës à la poignée de préhension (2) et au levier de commande (4) de façon à protéger la main de l'utilisateur en cas de projection latérale de carburant liquide.

3. Chemise de protection et d'identification selon l'une quelconque des revendications 1 et 2,
**caractérisée en ce qu'**
elle est équipée à sa partie supérieure d'une surface plane sur laquelle est fixé un élément d'identification (13) et qui est entourée d'une bordure de protection (14a, 14b).

## Claims

1. A protection and identification jacket (7) for a liquid fuel dispensing nozzle (1), said nozzle comprising:
- a nozzle body (15) containing mechanical members designed automatically to deliver the fuel and to shut it off,
- a tubular dispensing tip (5) designed to be introduced into the tank of the automobile vehicle so that it can be supplied with fuel,
- a handle (2) designed to be held by the user,
- a control lever (4) mounted as a general rule in a guard (3), whose actuation entails the delivery of the fuel,
- wherein said dispensing nozzle (1) may be displaced by the user between a dispensing position in which it is substantially horizontal and a position hooked on a dispensing apparatus in which it is substantially vertical, the dispensing tip (5) extending above the nozzle body (15),
said protection and identification jacket (7) being formed by a member, preferably of plastics material, covering the nozzle body (15) and being prolonged at the base of the dispensing tip (5) and about said tip by an anti-spray and anti-drip protection collar (8),
**characterized in that** it is equipped with:
- a drainage lug (16) located at the lower portion of the protective collar (8) so that the drops of fuel intercepted by said collar during a delivery in which the nozzle (1) is in a horizontal position may be discharged by capillary action,
- an upper droplet recovery channel (9), shaped substantially as a circular arc, disposed directly upstream of the protective collar (8) in the direction of circulation of the fuel in the dispensing nozzle (1),
- a lower droplet recovery channel (10), shaped as an elongate curve, disposed upstream of the upper droplet recovery channel (9) in the direction of circulation of the fuel in the dispensing nozzle (1), and bounding, at its upstream portion, a bead (17) in the form of a tongue prolonged by a drainage lug (11) in its lower portion,
- the geometry and the orientation of the upper channel (9) and the lower channel (10) being selected such that, when the nozzle is returned to the vertical position after a delivery, the fuel collected in the upper channel (9) is transferred under the effect of gravity to the lower channel (10) and **in that**, during a following delivery, when the nozzle (1) is again in a horizontal position, the fuel transferred to the lower channel (10) is discharged to the ground by capillary action.

2. A protection and identification jacket according to claim 1, **characterized in that** it is prolonged in its upstream portion by two lateral flanges (12) directly adjacent to the gripping handle (2) and the control lever (4) so as to protect the user's hand from any lateral spray of liquid fuel.

3. A protection and identification jacket according to any one of claims 1 and 2, **characterized in that** it is provided in its upper portion with a planar surface on which an identification member (13) is secured and which is surrounded by a protective edge (14a, 14b).

## Patentansprüche

1. Schutz- und Identifikationsmantel (7) für ein Zapfventil (1) für flüssigen Treibstoff, wobei dieses Zapfventil enthält:
- einen Ventilkörper (15), der mechanische Mittel zur automatischen Steuerung der Treibstoffausgabe und deren Unterbrechung einschließt,
- ein rohrförmiges Zapfstück (5), das dazu bestimmt ist, in den Tank eines Kraftfahrzeugs eingeführt zu werden, um dessen Versorgung mit Treibstoff zu gestatten,
- einen Handgriff (2), der dazu bestimmt ist, von einem Benutzer in die Hand genommen zu werden, und
- einen Steuerhebel (4), der in der Regel in einem Halter (3) gelagert ist und dessen Aktivierung die Treibstoffausgabe bewirkt,
- wobei dieses Zapfventil (1) von dem Benutzer zwischen einer Ausgabestellung einerseits, in welcher es im wesentlichen horizontal verläuft, und einer Einhängestellung zum Einhängen in eine Zapfsäule andererseits verlagert werden kann, in welcher es im wesentlichen vertikal verläuft, wobei das Zapfstück (5) sich oberhalb des Ventilkörpers (15) erstreckt,
wobei dieser Schutz- und Identifikationsmantel (7) aus einem Element vorzugsweise aus Kunststoffmaterial besteht, das den Ventilkörper (15) überdeckt und an der Basis des Zapfstücks (5) und um dieses Zapfstück herum von einem Schutzkragen (8) zum Schutz vor Spritzern und rinnenden Tropfen fortgesetzt wird,
**dadurch gekennzeichnet, dass** es ausgestattet ist mit:
- einem Abtropfvorsprung (16), der sich am unteren Bereich des Schutzkragens (8) befindet, um das Beseitigen von Treibstofftropfen durch Kapillarwirkung zu gestatten, die von diesem bei einer Ausgabe abgefangen werden, wenn das Zapfventil (1) in horizontaler Stellung ist,
- einem oberen Tropfenrückführkanal (9), der im Wesentlichen kreisbogenförmig ist, in Strömungsrichtung des Treibstoffs in dem Zapfventil (1) unmittelbar dem Schutzkragen (8) vorgelagert ist, und
- einem unteren Tropfenrückführkanal (10), der in Form eines langgestreckten Bogens (9) vorliegt, in Strömungsrichtung des Treibstoffs in dem Zapfventil (1) dem oberen Tropfenrückführkanal (9) vorgelagert ist und in seinem stromaufwärtigen Bereich eine Wulst (17) in Form einer Lasche begrenzt, die von einem Abtropfvorsprung (11) in seinem unteren Bereich fortgesetzt wird,
- wobei die Geometrie und die Ausrichtung des oberen Kanals (9) und des unteren Kanals (10) so gewählt sind, dass dann, wenn das Zapfventil nach einer Ausgabe in die vertikale Stellung geführt wird, der in dem oberen Kanal (9) angesammelte Treibstoff durch Schwerkraft in den unteren Kanal (10) geleitet wird und dann bei der nächsten Ausgabe, wenn das Zapfventil (1) erneut in der horizontalen Stellung ist, der so in den unteren Kanal (10) geleitete Treibstoff durch Kapillarwirkung Richtung Boden abgeleitet wird.

2. Schutz- und Identifikationsmantel nach Anspruch 1,
**dadurch gekennzeichnet, dass**
er an seinem stromaufwärtigen Bereich von zwei Seitenflügeln (12) fortgesetzt wird, die unmittelbar an den Handgriff (2) und an den Steuerhebel (4) angrenzen, so dass die Hand des Benutzers im Falle von seitlichen Spritzern von flüssigem Treibstoff geschützt wird.

3. Schutz- und Identifikationsmantel nach einem der Ansprüche 1 und 2,
**dadurch gekennzeichnet, dass**
er an seinem oberen Bereich mit einer ebenen Fläche versehen ist, an die ein Identifikationselement (13) befestigt ist und die von einer Schutzumrandung (14a, 14b) umgeben wird.
